# EUROPÄISCHE PATENTSCHRIFT

(11) **EP 0 669 160 B1**
(45) Veröffentlichungstag und Bekanntmachung des Hinweises auf die Patenterteilung: **12.03.1997**
(21) Anmeldenummer: 94120499.2
(22) Anmeldetag: 23.12.1994
(51) Int. Cl.: B01F 13/08

(54) **Magnetrührer mit einem Gehäuse**
Magnetic mixer with its casing
Mélangeur magnétique avec son boîtier

(30) Priorität: 25.02.1994 DE 4406217
(43) Veröffentlichungstag der Anmeldung: 30.08.1995
(73) Patentinhaber: JANKE & KUNKEL GMBH & CO. KG, D-79219 Staufen (DE)
(72) Erfinder: Wanninger,Alfred, D-79423 Heitersheim (DE)
(74) Vertreter: Schmitt, Hans, Dipl.-Ing.

(56) Entgegenhaltungen:
- GB-A- 2 082 929
- US-A- 3 138 370
- US-A- 3 384 353
- US-A- 4 477 192

## Beschreibung

Die Erfindung betrifft einen Magnetrührer mit einem Gehäuse, welches ein Unterteil und ein damit verbindbares Oberteil aufweist, wobei in dem Unterteil der Antriebsmotor mit seiner Steuerung und dem elektrischen Anschluß angeordnet sind und der daran anbringbare Oberteil an seiner Oberseite die Aufstellfläche für ein den Rührmagneten enthaltendes Rührgefäß bildet.

Derartige Magnetrührer sind aus der Praxis bereits bekannt. Da sie in der Regel keine Heizung enthalten, kann das Oberteil des Gehäuses gleichzeitig die Aufstellfläche für das Rührgefäß sein. In der Regel besteht dieses aus Kunststoff, so daß im Falle eines zu rührenden aggressiven Mediums die Gefahr besteht, daß dieser Oberteil durch überlaufende Bestandteile oder Substanzen oder auch durch beim Rühren freiwerdende aggressive Dämpfe beschädigt wird. Falls das Gefäß an seiner Außenseite mit dem zu rührenden aggressiven Medium benetzt ist, wird die Standfläche entsprechend lange diesem Medium ausgesetzt und dadurch unter Umständen irreparabel zerstört.

Es wurde deshalb schon versucht, ein emailliertes Oberteil zu verwenden, was jedoch den Nachteil hat, daß es schlagempfindlich ist und eine teure Herstellung bedeutet.

Darüber hinaus besteht bei all diesen bekannten Lösungen ein Abdichtproblem zwischen Oberteil und Unterteil, wobei die Abdichtung in der Regel durch eine möglichst genaue Zusammenfügung von Unterteil und Oberteil und eventuell eine dabei vorgesehene Labyrinthdichtung erzeugt wird. Dadurch kann ein aggressives verdampftes Medium in das Geräteinnere eindringen.

Eine weitere Lösung sieht ein Oberteil aus Edelstahl vor, bei welchem ähnliche Abdichtprobleme auftreten und bei sehr aggressiven Medien trotz des verwendeten Werkstoffes eine Korrosionsgefahr besteht. Dennoch ist ein solches Gerät aufgrund des verwendeten Werkstoffes sehr teuer.

Aus der US-A-3 138 370 ist ein Magnetrührer mit einem Gehäuse bekannt, das mehrteilig aufgebaut ist und an der Oberseite eine Deckplatte aus Glas aufweist, die aber kleiner als die Oberseite ist, so daß seitlich von ihrem Rand eine metallische Oberseite vorhanden ist. Die Deckplatte wird in Gebrauchsstellung von dem Rührgefäß weitgehend abgedeckt, so daß auch dabei die Gefahr besteht, daß die Oberseite zumindest außerhalb der Glasplatte einer Korrosion aufgrund aggressiver Medien ausgesetzt ist. Darüber hinaus ist der Aufbau des gesamten Gehäuses aufwendig und die Befestigung der aus Glas bestehenden Deckplatte kann Schwierigkeiten nach sich ziehen, weil eventuell unterschiedliche Ausdehnungskoeffizienten dieser Platte einerseits und des sie aufnehmenden Gehäuseoberteiles andererseits berücksichtigt werden müssen. Ferner ergeben sich Schwierigkeiten bei der Reparatur, wenn die Glasplatte beschädigt oder zerstört wird, weil dann an dem Oberteil eine neue derartige Abdeckplatte eingefügt werden müsste.

Es besteht deshalb die Aufgabe, einen Magnetrührer der eingangs erwähnten Art zu schaffen, bei welchem die Aufstellfläche weitgehend unempfindlich gegen aggressive Medien, insbesondere Flüssigkeiten, aber auch Dämpfe ist, trotzdem preiswert hergestellt und im Falle einer Beschädigung oder Zerstörung leicht und preiswert ersetzt werden kann und eine einfache und wirkungsvolle Abdichtung gegenüber dem Unterteil erlaubt.

Die Lösung dieser Aufgabe besteht darin, daß das Oberteil aus Glas besteht, daß das Oberteil kappen- oder schüsselförmig ausgebildet ist und an seinem in Gebrauchsstellung unteren, freien, umlaufenden Rand einen Wulst, Flansch oder eine Verbreiterung hat und dichtend an eine Gegenfläche des Unterteiles angedrückt ist und daß die Gegenfläche mit einer Hinterschneidung zur Aufnahme der Verbreiterung vorgesehen ist.

Glas ist ein ausreichend stabiler Werkstoff, um als Aufstellfläche für das in der Regel ebenfalls aus Glas bestehende Rührgefäß zu dienen und kann aggressiven Medien wie das aus Glas bestehende Rührgefäß widerstehen. Dabei kann ein solches Glasoberteil preiswert hergestellt werden, zumal Glas ein preiswerter Werkstoff ist. Durch die kappen- oder schüsselförmige Ausbildung des aus Glas bestehenden Oberteiles und den am freien Rand befindlichen Wulst, Flansch oder die Verbreiterung ergibt sich eine besonders gute Abdichtung im Zusammenwirken mit dem entsprechenden Sitz des Unterteiles mit seiner Hinterschneidung, die die Verbreiterung formschlüssig aufnehmen kann. Es werden dadurch praktisch mehrere ringartige Dichtflächen geschaffen, die einander benachbart sind und ein Eindringen aggressiver Dämpfe in das Innere des Magnetrührers ausschließen können. Ein weiterer Vorteil besteht dabei darin, daß das Glas-Oberteil bei einer Beschädigung oder Zerstörung sehr leicht und preiswert durch ein neues derartiges Oberteil ersetzt werden kann, zumal auch die Montage sehr einfach ist.

Darüber hinaus kann der mit dem Unterteil zu verbindende Rand dieses aus Glas bestehenden Oberteiles so geformt und derart glatt sein, daß bei einem Andrücken an das Unterteil von selbst eine ausreichende Dichtung entsteht.

Besonders zweckmäßig ist es dabei, wenn das Unterteil des Gerätes aus einem elastisch etwas nachgiebigen Werkstoff besteht. Somit paßt sich die Gegenfläche beim Andrücken des Oberteiles an dieses an, selbst wenn geringfügige Maßabweichungen vorhanden sind, so daß die Dichtwirkung verbessert wird.

Dabei kann der Sitz für den Rand innerhalb des Unterteiles versenkt sein, so daß sich eine Dichtfläche sowohl an der Stirnseite des Randes des Glasteiles als auch an der Verbreiterung als auch schließlich noch über einen Teil der Höhe an der Seitenfläche des Glas-Oberteiles bildet.

Da das Unterteil aus einem etwas nachgiebigen Werkstoff besteht, kann das Glas-Oberteil von oben her gegen seinen Sitz gedrückt werden, obwohl die Verbreiterung gegenüber der obersten Öffnung des Oberteiles ein Übermaß hat. In Gebrauchsstellung soll die obere Öffnung des Unterteiles unter Druck an der Außenseite des Glasoberteiles anliegen. Auf diese Weise ergibt sich ein auch für Dämpfe undurchdringlicher Dichtsitz entlang der Verbindungslinie zwischen Unterteil und Oberteil.

Die Seitenwand des aus Glas bestehenden Oberteiles kann eine Aussparung für den Durchtritt einer Drehknopfwelle haben, so daß das Gerät von außen her beispielsweise bezüglich der Motordrehzahl verändert werden kann. Dabei ist es zweckmäßig, wenn die Drehknopflagerung selbst an dem Unterteil vorgesehen ist und so weit über das Oberteil übersteht, daß die Aussparung für die Drehwelle überdeckt und an der Außenseite des Oberteiles ebenfalls abgedichtet ist.

Der Drehknopf mit der an ihm befestigten Welle kann mit seinem Außenrand an der Drehknopflagerung des Unterteiles des Gehäuses drehbar verrastet sein.

Besonders einfach ist dies erreichbar, wenn die Drehknoflagerung des Unterteiles eine umlaufende Rille und der Drehknopf einen umlaufenden, in die Rille passenden Rand oder Wulst hat, der mit dieser Rille verrastbar ist. Da Rille und Wulst auf einem Kreis umlaufen, kann der Drehknopf trotz dieser Verrastung zur Veränderung der Motordrehzahl verdreht werden.

Es sei noch erwähnt, daß die Verwendung von Glas den Vorteil hat, daß das Oberteil durchsichtig gestaltet werden kann und somit für den Benutzer auch eine optische Kontrolle des im Inneren befindlichen Motors ermöglicht. Es besteht aber auch die Möglichkeit, dieses Oberteil insbesondere innenseitig zu beschichten, also eine Beschichtung im abgedichteten Raum und somit von aggresiven Medien getrennt vorzusehen. Dies hat den Vorteil, daß das Gerät aufgrund einer solchen Beschichtung je nach Verwendung von Farben, Grafiken und Mustern optisch unterschiedlich und ansprechend gestaltet werden kann und beispielsweise auch Beschriftungen, die Marke oder Hinweise gut geschützt und gut sichtbar angebracht werden können.

Damit das Glas-Oberteil nicht versehentlich aus seinem Dichtsitz herausgezogen werden kann oder herausfallen kann, kann es mit dem Unterteil verklebt sein. Dadurch kann die Abdichtung weiter verbessert werden, wobei allerdings in Kauf genommen werden muß, daß ein Ersetzen des Oberteiles schwieriger ist.

Falls das Gerät nicht mehr reparabel ist, hat das Glasoberteil den Vorteil, auf einfache Weise einer Wiederverwertung Recyclingzugeführt werden zu können.

Die Welle des Drehknopfes kann mit einem einstellbaren Potentiometer gekuppelt sein, dessen Veränderung die Drehzahl des Motors verändert. Wird die Drehwelle zu weit gedreht, könnte dadurch der nur einen begrenzten Drehwinkel zulassende Potentiometer aus seiner Halterung gerissen werden. Einerseits kann dies durch die Glashaube erkannt werden und zum anderen ist eine Ausgestaltung des drehbaren Knopfes dahingehend möglich, daß auf seinem Drehweg ein diesen Drehweg auf den höchsten Drehwinkel des Potentiometers begrenzender Anschlag vorgesehen ist.

Um dabei Montage- und Herstellungstoleranzen auszugleichen, kann die Drehwelle derart dünn oder schwach gestaltet sein, daß sie beim Anschlag innerhalb des Potentiometers und vor einem Anschlag des Drehknopfes an seiner Drehbegrenzung eine Torsion und damit ein Erreichen des Drehknopfanschlages erlaubt, bevor die Halterung des Potentiometers überlastet ist.

Insgesamt ergibt sich vor allem bei Kombination einzelner oder mehrerer der vorbeschriebenen Merkmale und Maßnahmen ein auch in den Abmessungen auf einfache Weise kleinzuhaltender Magnetrührer großer Leistung, der chemisch hochbeständig ist, aufgrund des geringen technischen Aufwandes kostengünstig hergestellt werden kann, wenig Einzelteile benötigt und insgesamt sehr zuverlässig sein kann.

Nachstehend ist ein Ausführungsbeispiel der Erfindung anhand der Zeichnung näher beschrieben.

Es zeigt in zum Teil schematisierter Darstellung:
- Fig.1: einen senkrechten Schnitt durch einen erfindungsgemäßen Magnetrührer mit einem zweiteiligen Gehäuse,
- Fig.2: eine Draufsicht dieses Magnetrührers,
- Fig. 3: eine Ansicht des Unterteiles des Magnetrührers mit der Lagerung für einen Drehknopf zum Verstellen der Drehzahl,
- Fig. 4: einen Längsschnitt des Drehknopfes und
- Fig. 5: eine Stirnansicht dieses Drehknopfes.

Ein im ganzen mit 1 bezeichneter Magnetrührer hat ein Gehäuse 2, welches aus zwei Teilen, nämlich einem Unterteil 3 und einem Oberteil 4 zusammengesetzt ist, wobei in dem Unterteil 3 ein Antriebsmotor 5 mit Steuerung und dergleichen und auch mit dem elektrischen Anschluß angeordnet sind und dieser Antriebsmotor 5 Magnete 6 aufweist, mit denen ein nicht näher dargestellter Rührmagnet in einem Rührgefäß in entsprechende Drehung versetzt werden kann. Das Oberteil 4 ist an dem Unterteil 3 befestigt und die Oberseite 7 dieses Oberteiles 4 ist die Aufstellfläche für ein den Rührmagneten enthaltendes Rührgefäß, welches häufig aus Glas besteht.

Auch das Oberteil 4 dieses Magnetrührers 1 besteht aus Glas und seine Ränder sind in noch zu beschreibender Weise selbstdichtend an dem Unterteil 3 des Gehäuses 2 angedrückt.

Vor allem in Fig.1 erkennt man, daß der mit dem Unterteil 3 zu verbindende Rand 8 des aus Glas bestehenden Oberteiles 4 derart glatt ist, daß bereits durch ein Andrücken an einer entsprechenden Gegenfläche 9 des Unterteiles 4 eine gute Dichtwirkung entsteht.

Dabei kann das Unterteil 4 aus etwas elastisch nachgiebigem Werkstoff bestehen, so daß sich der Rand 8 und die Gegenfläche 9 bei einem Zusammendrücken auch an gegenseitige geringfügige Maßabweichungen anpassen können und dadurch die erwähnte Dichtwirkung erzeugt wird.

In Fig.1 erkennt man, daß das aus Glas bestehende Oberteil 3 kappen- oder schüsselförmig ausgebildet ist, wobei der "Boden" dieser "Schüssel" in der Gebrauchsstellung nach oben gerichtet ist und die Aufstellfläche 7 bildet. Der in dieser Gebrauchsstellung untere freie umlaufende Rand 8 weist eine Verbreiterung 10 etwa in Form eines Flansches auf, die gegenüber der Außenseite des Oberteiles 4 radial nach außen vorsteht. Das Unterteil 3 hat im Bereich der Gegenfläche 9 eine ringförmig umlaufende Hinterschneidung 11, die in Gebrauchsstellung die erwähnte Verbreiterung 10 formschlüssig aufnimmt. Dabei ist die Gegenfläche 9 als Sitz für den Rand 8 innerhalb des Unterteiles 3 versenkt, so daß sich eine Dichtfläche sowohl an dem Rand 8 des aus Glas bestehenden Oberteiles 4 als auch an der Verbreiterung als auch an der dieser Verbreiterung benachbarten Außenseite des Oberteiles 4 ergibt. Somit sind praktisch mehrere ringartige Dichtflächen geschaffen, die einander benachbart sind und ein Eindringen aggressiver Dämpfe in das Innere des Magnetrührers 1 ausschließen.

Wenn dabei das Unterteil 3 aus nachgiebigem Werkstoff besteht, kann das aus Glas bestehende Oberteil 4 von oben her in seine Gebrauchsstellung gedrückt und mit seiner Verbreiterung 10 in der Hinterschneidung 11 verrastet werden, obwohl diese Verbreiterung gegenüber der eigentlichen oberen Öffnung des Unterteiles 3 ein Übermaß hat. In Gebrauchsstellung liegt auf diese Weise die Öffnung des Unterteiles 3 unter Druck an der Außenseite des Oberteiles 4 an und bewirkt den für Dämpfe undurchdringlichen Dichtsitz entlang den sich berührenden Flächen zwischen Unterteil 3 und Oberteil 4.

Gemäß Fig.1 hat die Seitenwand des Oberteiles 4 eine Aussparung 12 für den Durchtritt einer Drehknopfwelle 13, die in Fig. 4 noch einmal separat mit dem Drehknopf 14 zusammen dargestellt ist. Mit diesem Drehknopf 14 kann über die Drehknopfwelle 13 der Magnetrührer 1 von außen her beispielsweise bezüglich der Motordrehzahl verändert werden. Die Drehknopflagerung 15 selbst ist dabei an dem Unterteil 3 vorgesehen, wie man es in Fig.1 und 3 erkennt. Diese Drehknopflagerung 15 steht dabei gegenüber dem Unterteil hoch und überragt somit das Oberteil 4 seitlich soweit, daß die dort vorgesehene Aussparung 12 für die Drehknopfwelle 13 überdeckt und bei entsprechender Anlage an der Außenseite des Oberteiles 4 auch abgedichtet wird. Dieses Überragen und Aneinanderliegen der Drehknopflagerung 15 an der Außenseite des Oberteiles 4 erkennt man vor allem in Fig.1 aber auch in Fig.2, wo man die Anpassung dieser Drehknopflagerung 15 an die im Ausführungsbeispiel kreisrunde Kontur des Oberteiles 4 erkennt.

Gemäß Fig.1 ist der Drehknopf 14 mit der an ihm befestigten Drehknopfwelle 13 mit seinem Außenrand 14a an der Drehknoflagerung 15 des Unterteiles 3 des Gehäuses 2 drehbar verrastet. Dies stellt eine sehr einfache Art der Montage dar. Gemäß Fig.4 ist dabei die eigentliche Drehknopfwelle 13 ihrerseits in eine entsprechende Aufnahme des Drehknopfes 14 eingesteckt und klemmend oder geklebt fixiert, so daß die Welle 13 selbst aus Metall, der Drehknopf 14 aber aus Kunststoff bestehen können.

Für die Verrastung hat die Drehknopflagerung 15 eine umlaufende Rille 16 und der Drehknopf 14 den umlaufenden, in die Rille 16 passenden Rand 14a oder Wulst, der mit der Rille 16 verrastet ist. Dies ergibt eine sehr einfache Montage und auch eine leichte Demontage. Da Rille 16 und Rand oder Wulst 14a auf einem Kreis umlaufen, kann der Drehknopf 14 mit seiner zentralen Drehknopfwelle 13 trotz dieser Verrastung zum Beispiel zur Veränderung der Motordrehzahl verdreht werden.

Die Verbindung zwischen Oberteil 4 und Unterteil 3 kann noch dadurch verbessert sein, daß diese Teile miteinander verklebt sind. Gleichzeitig wird dadurch auch die Abdichtung verbessert.

Gemäß Fig.1 und 2 ist die Welle 13 des Drehknopfes 14 mit einem einstellbaren Potentiometer 18 gekuppelt, dessen Veränderung auf die Drehzahl des Motors entsprechend einwirkt.

Würde dabei die Drehknopfwelle 13 zu weit verdreht, könnte der nur einen begrenzten Drehwinkel zulassende Potentiometer 18 beschädigt oder aus seiner Halterung gerissen werden. Dies kann der Benutzer zwar gut kontrollieren, da das Oberteil 4 aus Glas besteht und somit durchsichtig sein kann, jedoch ist im Ausführungsbeispiel auch noch eine Sicherung gegen eine solche Beschädigung dadurch vorgesehen, daß der Drehknopf 14 auf seinem Drehweg eine diesen Drehweg auf den höchsten zulässigen Drehwinkel des Potentiometers 18 begrenzenden Anschlag 20 vorgesehen ist. Man erkennt den Anschlag 20 als innenseitigen Vorsprung in dem Drehknopf in Fig.4 und 5. Er ragt in einen entsprechenden Ausschnitt 21 der Drehknopflagerung 14, welcher Ausschnitt den vorgegebenen Winkel von etwa 270° beidseits begrenzt. In Fig.3 ist dieser Ausschnitt, der über den größeren Teil des Umfanges der Drehknopflagerung 14 reicht beziehungsweise ein in diesen Ausschnitt ragender Anschlagvorsprung 22 gut zu erkennen.

Der Magnetrührer 1 hat ein zweiteiliges Gehäuse 2, wobei das Unterteil 3 die erforderlichen Antriebsmittel, nämlich einen Antriebsmotor 5 und dessen Steuerungsmittel enthält, während das Oberteil 4 die Aufstellfläche für ein einen Rührmagnet aufnehmendes Rührgefäß bildet, wobei die Trennfläche der beiden Teile 3 und 5 in Gebrauchsstellung etwa horizontal verläuft. Das Oberteil 4 dieses Gehäuses 2 besteht dabei aus Glas und der Rand 9 dieses Oberteiles 4 ist in Gebrauchsstellung dicht an einer Gegenfläche 9 des Unterteiles 3 angedrückt, gegebenenfalls sogar angeklebt. Dabei kann der Rand 8 eine Verbreiterung 10 haben, die in eine entsprechende Hinterschneidung 11 des Unterteiles 3 einrastet. Dies ergibt einen sehr einfachen und preiswerten, trotzdem aber auch gegen aggressive Dämpfe dichten und unempfindlichen Aufbau des Magnetrührers 1.

## Patentansprüche

1. Magnetrührer (1) mit einem Gehäuse (2), welches ein Unterteil (3) und ein damit verbindbares Oberteil (4) aufweist, wobei in dem Unterteil (3) der Antriebsmotor (5) mit seiner Steuerung und dem elektrischen Anschluß sowie dem angetriebenen Magneten (6) angeordnet sind und der daran anbringbare Oberteil (4) an seiner Oberseite die Aufstellfläche (7) für ein den Rührmagneten enthaltendes Rührgefäß bildet, **dadurch gekennzeichnet,** daß das Oberteil (4) aus Glas besteht, daß das Oberteil (4) kappen- oder schüsselförmig ausgebildet ist und an seinem in Gebrauchsstellung unteren, freien, umlaufenden Rand (8) einen Wulst, Flansch oder eine Verbreiterung (10) hat und dichtend an eine Gegenfläche (9) des Unterteiles (3) angedrückt ist und daß die Gegenfläche (9) mit einer Hinterschneidung (11) zur Aufnahme der Verbreiterung (10) vorgesehen ist.

2. Magnetrührer nach Anspruch 1, dadurch gekennzeichnet, daß der Rand (8) und die Gegenfläche (9) in Gebrauchsstellung in einer horizontalen beziehungsweise zu der Aufstellfläche (7) parallelen Ebene angeordnet sind.

3. Magnetrührer nach Anspruch 1 oder 2, dadurch gekennzeichnet, daß der mit dem Unterteil (3) in Gebrauchsstellung zusammenwirkende Rand (8) des aus Glas bestehenden Oberteiles (4) so geformt und derat glatt ist, daß beim Andrücken an dem Unterteil (3) von selbst eine ausreichende Dichtwirkung gegeben ist.

4. Magnetrührer nach einem der Ansprüche 1 bis 3, dadurch gekennzeichnet, daß das Unterteil (3) des Magnetrührers (1) aus elastisch etwas nachgiebigem Werkstoff, insbesondere Kunststoff oder Kunstgummi besteht.

5. Magnetrührer nach einem der Ansprüche 1 bis 4, dadurch gekennzeichnet, daß die Gegenfläche (9) als Sitz für den Rand (8) innerhalb des Unterteiles (3) versenkt ist und eine Dichtfläche an dem Rand (8) der Verbreiterung (10) vorgesehen ist.

6. Magnetrührer nach Anspruch 5, dadurch gekennzeichnet, daß die Dichtfläche am Rand (8) an der der Verbreiterung (10) benachbarten Außenseite des Glas-Oberteiles (4) vorgesehen ist.

7. Magnetrührer nach einem der Ansprüche 1 bis 6, dadurch gekennzeichnet, daß das Oberteil (4) durch den nachgiebigen Werkstoff des Unterteiles (3) von oben her gegen seinen von der Gegenfläche (9) gebildeten Sitz gedrückt ist.

8. Magnetrührer nach einem der Ansprüche 1 bis 7, dadurch gekennzeichnet, daß die Seitenwand des Oberteiles (4) eine Aussparung (12) für den Durchtritt einer Drehknopfwelle (13) hat und der Magnetrührer (1) von außen her beispielsweise bezüglich der Motordrehzahl veränderbar ist.

9. Magnetrührer nach Anspruch 8, dadurch gekennzeichnet, daß eine Drehknopflagerung (15) an dem Unterteil (3) vorgesehen ist und soweit über die Seite des Oberteiles (4) übersteht, daß die Aussparung (12) für die Drehwelle (13) überdeckt und an der Außenseite des Oberteiles (4) abgedichtet ist.

10. Magnetrührer nach Anspruch 9, dadurch gekennzeichnet, daß ein Drehknopf (14) vorgesehen ist, der mit seinem Außenrand (14a) an der Drehknopflagerung (15) des Unterteiles (3) des Gehäuses (2) drehbar verrastet ist.

11. Magnetrührer nach Anspruch 10, dadurch gekennzeichnet, daß die Drehknopflagerung (15) des Unterteiles (3) eine umlaufende Rille (16) und der Drehknopf (14) einen umlaufenden, in die Rille (16) passenden Rand (14a) oder Wulst hat, der mit der Rille (16) verrastbar ist.

12. Magnetrührer nach einem der Ansprüche 1 bis 11, dadurch gekennzeichnet, daß die Innenseite des Oberteiles eine Beschichtung, beispielsweise Beschriftungen, eine Marke oder Hinweise oder dergleichen aufweist.

13. Magnetrührer nach einem der Ansprüche 1 bis 12, dadurch gekennzeichnet, daß das Oberteil (4) mit dem Unterteil (3) haftend verbunden, insbesondere verklebt ist.

14. Magnetrührer nach einem der Ansprüche 10 bis 13, dadurch gekennzeichnet, daß die Drehknopfwelle (13) mit einem einstellbaren Potentiometer (18) gekuppelt ist und auf dem Drehweg des Drehknopfes (14) ein diesen auf den höchstzulässigen Drehwinkel des Potentiometers (18) begrenzender Anschlag (20) vorgesehen ist.

15. Magnetrührer nach Anspruch 14, dadurch gekennzeichnet, daß die Drehknopfwelle (13) derart dünn oder schwach ist, daß sie beim Anschlag des Potentiometers und vor Erreichen des Anschlages (20) für den Drehknopf (14) in sich drehbar oder durch Torsion elastisch verformbar ist, so daß der Drehknopf gegen seinen Anschlag (20) anschlägt, bevor die Halterung des Potentiometers (18) überlastet ist.

## Claims

1. A magnetic mixer (1) comprising a casing (2) that has a lower part (3) and an upper part (4) connectable thereto, wherein the drive motor (5) with its controlling means and the electrical connection as well as the driven magnet (6) are arranged in the lower part, and the top side of the upper part (4) attachable thereto forms the mounting surface (7) for a mixing vessel that holds the mixing magnet, **characterized in that** the upper part (4) is made of glass, that the upper part (4) is of cupped or bowl-shaped configuration and the free circumferential edge (8) thereof, which is situated in a lower position in use, has a bead, flange or a widening (10), and is sealingly pressed against an opposing surface (9) of the lower part (3), and that the opposing surface (9) is provided with an undercut (11) for receiving the widening (10).

2. A magnetic mixer as claimed in claim 1, characterized in that, in the use position, the edge (8) and the opposing surface (9) are arranged in a plane that is horizontal and parallel to the mounting surface (7).

3. A magnetic mixer as claimed in claim 1 or claim 2, characterized in that the edge (8), which forms part of the glass upper part (4) and co-operates with the lower part (3) in the use position, is formed in such a way and is so smooth that a sufficient sealing action is automatically constituted when pressed against the lower part (3).

4. A magnetic mixer as claimed in any one of claims 1 to 3, characterized in that the lower part (3) of the magnetic mixer (1) is made of a material that is elastically somewhat flexible, particularly plastic or synthetic rubber.

5. A magnetic mixer as claimed in any one of claims 1 to 4, characterized in that the opposing surface (9) as the seat for the edge (8) is sunk within the lower part (3) and a sealing surface is provided at the edge (8) of the widening (10).

6. A magnetic mixer as claimed in claim 5, characterized in that the sealing surface is provided at the edge (8) at the outside of the glass upper part (4) adjacent to the widening (10).

7. A magnetic mixer as claimed in any one of claims 1 to 6, characterized in that since the lower part is made of a flexible material, the upper part (4) is pressed from above against its seat formed by the opposing surface (9).

8. A magnetic mixer as claimed in any one of claims 1 to 7, characterized in that the side wall of the upper part (4) has a recess (12) for a control knob shaft (13) to pass through, and the magnetic mixer (1) is changeable from the outside, for example with respect to the motor speed.

9. A magnetic mixer as claimed in claim 8, characterized in that the control knob bearing support (15) is provided on the lower part (3) and projects sufficiently over the side of the upper part (4) that the recess (12) for the rotating shaft (13) is covered and is sealed at the outside of the upper part (4).

10. A magnetic mixer as claimed in claim 9, characterized in that a control knob (14) is provided having an outer edge (14a) which rotatably interlocks with the control knob bearing support (15) of the lower part (3) of the casing (2).

11. A magnetic mixer as claimed in claim 10, characterized in that control knob bearing support (15) of the lower part (3) has a circumferential groove (16), and the control knob (14) has a circumferential edge (14a) or bead that fits into and is interlockable with the groove (16).

12. A magnetic mixer as claimed in any one of claims 1 to 11, characterized in that the inside of the upper part has a coating, for example lettering, a brand name or instructions or the like.

13. A magnetic mixer as claimed in any one of claims 1 to 12, characterized in that the upper part (4) is adherently joined, particularly bonded, to the lower part (3).

14. A magnetic mixer as claimed in any one of claims 10 to 13, characterized in that the shaft (13) of the control knob is coupled with an adjustable potentiometer (18), and provided in the path of rotation of the control knob (14) is a limit stop (20) that limits said rotation path to the maximum angle of rotation of the potentiometer (18).

15. A magnetic mixer as claimed in claim 14, characterized in that the shaft (13) of the control knob is thin or weak in such a way that when the potentiometer is at its limit stop and before the limit stop (20) for the control knob (14) has been reached, said shaft is inherently twistable or elastically deformable by torsion so that the control knob strikes against the limit stop (20) thereof before the mounting of the potentiometer (18) is overloaded.

## Revendications

1. Agitateur magnétique (1) comportant un boîtier (2) présentant une partie inférieure (3) et une partie supérieure (4) susceptible de lui être reliée, dans la partie inférieure (3) étant disposé le moteur d'entraînement (5) avec sa commande et le raccordement électrique, ainsi que l'aimant (6) entraîné, et la partie supérieure (4) pouvant être montée sur la partie inférieure constituant sur sa face supérieure la surface de pose (7) d'un récipient d'agitation contenant l'aimant d'agitation, caractérisé en ce que la partie supérieure (4) est constituée de verre, en ce que la partie supérieure (4) est réalisée en forme de capuchon ou d'auge et comporte sur son bord de pourtour libre, inférieur lorsqu'on est en position d'utilisation, un bourrelet, une bride ou un élargissement (10) qui est pressé de manière étanche contre une surface conjuguée (9) de la partie inférieure (3), et en ce que la surface conjuguée (9) est prévue avec une contre-dépouille (11) destinée à recevoir l'élargissement (10).

2. Agitateur magnétique selon la revendication 1, caractérisé en ce que le bord (8) et la surface conjuguée (9) sont disposées dans un plan horizontal, respectivement parallèles à la surface de pose (7).

3. Agitateur magnétique selon la revendication 1 ou 2, caractérisé en ce que le bord (8), coopérant avec la partie inférieure (3) dans la position d'utilisation, de la partie supérieure (4) réalisée en verre est d'une forme et d'un poli tels que, lors du pressage sur la partie inférieure (3), un effet d'étanchéité suffisant est automatiquement produit.

4. Agitateur magnétique selon l'une des revendications 1 à 3, caractérisé en ce que la partie inférieure (3) de l'agitateur magnétique (1) est réalisée en un matériau quelque peu déformable élastiquement, en particulier une matière synthétique ou un caoutchouc synthétique.

5. Agitateur magnétique selon l'une des revendications 1 à 4, caractérisé en ce que la surface conjuguée (9) servant de siège au bord (8) est ménagé à l'intérieur de la partie inférieure (3) et une surface d'étanchéité étant prévue sur le bord (8) de l'élargissement (10).

6. Agitateur magnétique selon la revendication 5, caractérisé en ce que la surface d'étanchéité est prévue sur le bord (8), sur la face extérieure, voisine de l'élargissement (10), de la partie supérieure (4) en verre.

7. Agitateur magnétique selon l'une des revendications 1 à 6, caractérisé en ce que la partie supérieure (4) est pressée, par le matériau déformable de la partie inférieure (3), depuis le haut, contre son siège constitué par la surface conjuguée (9).

8. Agitateur magnétique selon l'une des revendications 1 à 7, caractérisé en ce que la paroi latérale de la partie supérieure (4) a un évidement (12) destiné au passage d'un arbre (13) d'un bouton tournant et en ce que l'agitateur magnétique (1) peut être réglé depuis l'extérieur, par exemple la vitesse de rotation du moteur.

9. Agitateur magnétique selon la revendication 8, caractérisé en ce qu'est prévu un tourillonnement de bouton tournant (15) est prévu sur la partie inférieure (3) et dépasse de la face de la partie supérieure (4) de façon à recouvrir l'évidement (12) destiné à l'arbre tournant (13) et à l'isoler de façon étanche au niveau de la face extérieure de la partie supérieure (4).

10. Agitateur magnétique selon la revendication 9, caractérisé en ce qu'est prévu un bouton tournant (14) qui est encliqueté avec une possibilité de rotation par son bord extérieur (14a) sur le tourillonnement de bouton tournant (15) de la partie inférieure (3) du boîtier (2).

11. Agitateur magnétique selon la revendication 10, caractérisé en ce que le tourillonnement de bouton tournant (15) de la partie inférieure (3) comporte une cannelure (16) circonférentielle et le bouton tournant (14) comporte un bord circonférentiel (14a) ou un bourrelet, adapté à la cannelure (16) et pouvant être encliqueté avec la cannelure (16).

12. Agitateur magnétique selon l'une des revendications 1 à 11, caractérisé en ce que la face intérieure de la partie supérieure présente un revêtement, par exemple des inscriptions, une marque ou des instructions ou analogues.

13. Agitateur magnétique selon l'une des revendications 1 à 12, caractérisé en ce que la partie supérieure (4) est reliée avec effet d'adhérence à la partie inférieure (3), par exemple par collage.

14. Agitateur magnétique selon l'une des revendications 10 à 13, caractérisé en ce que l'arbre de bouton tournant (13) est couplé à un potentiomètre (18) réglable et en ce que sur la course de rotation du bouton tournant (14) est prévu une butée (20) limitant cette course à la valeur maximale admissible de l'angle de rotation dont tourne le potentiomètre (18).

15. Agitateur magnétique selon la revendication 14, caractérisé en ce l'arbre (13) de bouton tournant est d'une minceur ou d'une faiblesse telle que, en cas de butée du potentiomètre et avant atteinte de la butée (20) destinée au bouton tournant (14), il soit déformable élastiquement en tournant sur lui-même ou bien par torsion de manière que le bouton tournant vienne en butée contre sa butée (20) avant que le support du potentiomètre (18) subisse une surcharge.
